# EUROPÄISCHE PATENTSCHRIFT

(11) **EP 0 535 431 B1**
(45) Veröffentlichungstag und Bekanntmachung des Hinweises auf die Patenterteilung: **28.02.1996**
(21) Anmeldenummer: 92115658.4
(22) Anmeldetag: 14.09.1992
(51) Int. Cl.: B24B 55/10, B24D 7/18

(54) **Winkelschleifmaschine**
Angle grinder
Meuleuse d'angle

(30) Priorität: 27.09.1991 AT 1943/91
(43) Veröffentlichungstag der Anmeldung: 07.04.1993
(73) Patentinhaber: Tyrolit Schleifmittelwerke Swarovski KG, A-6130 Schwaz (AT)
(72) Erfinder: Thaler, Sigmund, A-6250 Breitenbach (AT); Nössler, Thomas, A-6200 St. Margarethen 145 (AT)
(74) Vertreter: Torggler, Paul, Dr.

(56) Entgegenhaltungen:
- EP-A- 0 252 552
- EP-A- 0 415 871

## Beschreibung

Die Erfindung bezieht sich auf einen Schleifteller mit einem flachen Tellerrand, der eine Arbeitsfläche bildet, an den eine in etwa kegelstumpfförmige Tellerschale anschließt, die über dem Werkstück einen Absaugraum bilden und mit Schleifsegmenten, die einen Schleifring bilden und Löchern, durch die abgeschliffenes Material absaugbar ist.

Weiters bezieht sich die Erfindung auf eine Winkelschleifmaschine mit einem derartigen Schleifteller.

Aus der EP-A-0 252 552 ist eine Winkelschleifmaschine mit einem planen Schleifteller und einer Abdeckkappe für diesen Schleifteller bekannt. Der Schleifteller weist Löcher auf, durch die abgeschliffenes Material in die Abdeckkappe und weiter über einen Absaugkanal abgesaugt wird. Die Erfahrung hat jedoch gezeigt, daß mit einer derartigen Winkelschleifmaschine und mit einem derartigen Schleifteller die Absaugleistung ungenügend ist. Dies trifft insbesondere dann zu, wenn organische Stoffe, wie sie z. B. in den Anstrichen von Kellerwänden und Schwimmbädern vorhanden sind, abgeschliffen werden müssen.

Aufgabe der Erfindung ist es, eine Winkelschleifmaschine und einen Schleifteller zu schaffen, die sich besonders für das Aufrauhen von Beton und das Abschleifen der Schlemmhaut eignen.

Bei herkömmlichen Schleifmaschinen und Schleiftellern führen die Schutzfarben und Elastomere, die beim Bearbeiten von Mauerwerk abgetragen werden, zu einem Schmieren des Schleiftellers. Ähnliche Probleme gibt es beim Entfernen von Kleberückständen von Teppichböden auf Estrich.

Die erfindungsgemäße Winkelschleifmaschine und der erfindungsgemäße Schleifteller sollen gerade für diese Einsatzgebiete besonders geeignet sein, sowie für Einsätze bei thermoplastischen Anstrichen. Erwünscht sind ferner eine hohe Abtragsleistung und geringe Hitzeentwicklung.

Die erfindungsgemäße Aufgabe dadurch gelöst, daß sich die Löcher im Übergangsbereich zwischen dem flachen Tellerrand und der Tellerschale befinden.

Bei der erfindungsgemäßen Winkelschleifmaschine sind die Mündung des Absaugrohres und die Löcher im Schleifteller zumindestens annähernd gleich groß.

Durch diese Maßnahme wird erreicht, daß das abgetragene Material über das Absaugrohr abgesaugt wird. Dabei werden Gesteinsstücke abgetragen und es wird nicht nur der Staub abgesaugt.

Vorteilhaft ist vorgesehen, daß die auf eine plane Ebene projizierten Konturen der Mündung und der Löcher im Schleifteller in etwa deckungsgleich sind. Auf diese Art und Weise tritt eine Zyklonwirkung ein, die einen optimalen Abzug des Abriebmateriales gewährleistet.

Nachfolgend wird ein Ausführungsbeispiel der Erfindung anhand der Figuren der beiliegenden Zeichnungen beschrieben.

Die Fig. 1 zeigt eine Ansicht des Schleiftellers von unten, d. h. der Schleifseite, die Fig. 2 zeigt eine Draufsicht auf den Schleifteller, die Fig. 3 zeigt einen Axialschnitt durch den Schleifteller und die Fig. 4 zeigt schematisch einen Schnitt durch die erfindungsgemäße Winkelschleifmaschine mit dem Schleifteller.

Die nicht zur Erfindung gehörenden Teile der Winkelschleifmaschine, wie z. B. der Antriebsmotor, das Getriebe und die beweglichen Teile der Absaugeinrichtung sind nicht gezeigt. Sie sind nach dem herkömmlichen Stand der Technik gefertigt.

Die Winkelschleifmaschine 1 entspricht einer herkömmlichen Winkelschleifmaschine 1 bis auf die Übereinstimmung des Absaugrohres 2 und dessen Mündung 3 in der Abdeckkappe 4 mit den Löchern 5 im Schleifteller 6.

Der Schleifteller 6 ist auf einer Antriebswelle 7 der Winkelschleifmaschine 1 montiert.

Das Absaugrohr 2 erstreckt sich in einem Winkel von 30° zur Schleifebene nach oben. Die Kontur der Mündung 3 wird durch den Schnitt zwischen dem zylindrischen Absaugrohr 2 und der in diesem Bereich kegelförmigen Abdeckkappe 4 bestimmt.

Der Schleifteller 6 weist einen äußeren flachen Schleiftellerrand 8 und eine innere kegelstumpfförmige Tellerschale 9 auf. Die Schleifsegmente 10, die im Ausführungsbeispiel Diamant als Schleifkorn und einen metallischen Binder enthalten, bilden, wie insbesondere aus der Fig. 1 ersichtlich, zwei Schleifringe 11, 12. Beim inneren Schleifring 12 befindet sich jeweils zwischen zwei Schleifsegmenten 10 ein Loch 5.

Die Löcher 5 befinden sich weiters im Übergangsbereich zwischen dem Tellerrand 8 und der Tellerschale 9, sodaß deren Kontur einmal in der Ebene des Tellerrandes 8 und zum anderen in der kegelstumpfförmigen Mantelfläche der Tellerschale 9 liegt.

Der Rand der Löcher 5 umfaßt einen Zylinder, der im Winkel von 60° zur Ebene des Tellerrandes 8 liegt.

Die Schleifsegmente 10 des äußeren Schleifringes 11 überragen den Tellerrand 8 nach außen.

Während der Drehung des Schleiftellers 6, d. h. beim Betrieb des Winkelschleifers deckt sich jeweils das Loch 5 des Schleiftellers 6, das vor dem Absaugrohr 2 zu liegen kommt, vollständig mit der Mündung 3 in der Abdeckkappe 4. Dadurch wird eine optimale Absaugung der abgeriebenen Partikel erreicht.

## Patentansprüche

1. Schleifteller (6) mit einem flachen Tellerrand (8), der eine Arbeitsfläche bildet, an den eine in etwa kegelstumpfförmige Tellerschale (9) anschließt, die über dem Werkstück einen Absaugraum bildet und mit Schleifsegmenten (10), die einen Schleifring (11, 12) bilden und Löchern (5), durch die abgeschliffenes Material absaugbar ist, dadurch gekennzeichnet, daß sich die Löcher (5) im Übergangsbereich zwischen dem flachen Tellerrand (8) und der Tellerschale (9) befinden.

2. Schleifteller nach Anspruch 1, dadurch gekennzeichnet, daß die Schleifsegmente (10) einen inneren und einen äußeren Schleifring (11, 12) bilden und daß die Löcher (5) zwischen den Schleifsegmenten (10) des inneren Schleifringes (12) angeordnet sind.

3. Winkelschleifmaschine (1) mit einem Schleifteller (6) nach Anspruch 1 oder 2, mit einer Abdeckkappe (4) für den Schleifteller (6), in der mindestens ein Absaugrohr (2) für abgetragenes Material mündet, dessen Mündung sich über einem Kreisring befindet, der von den Löchern (5) im Schleifteller (6) beschrieben wird, wobei die Mündung (3) des Absaugrohres (2) und die Löcher (5) im Schleifteller (6) zumindestens annähernd gleich groß sind.

4. Winkelschleifmaschine (1) nach Anspruch 3, dadurch gekennzeichnet, daß die auf eine plane Ebene projizierten Konturen der Mündung (3) und der Löcher (5) im Schleifteller (6) in etwa deckungsgleich sind.

## Claims

1. A grinding disc (6) having a flat disc edge (8) which forms a working surface and which is adjoined by a substantially frustoconical disc shell (8) which forms a suction removal space over the workpiece, and grinding segments (10) which form a grinding ring (11, 12) and holes (5) through which ground-away material can be sucked away, characterised in that the holes (5) are disposed in the transitional region between the flat disc edge (8) and the disc shell (9).

2. A grinding disc according to claim 1 characterised in that the grinding segments (10) form an inner and an outer grinding ring (11, 12) and that the holes (5) are arranged between the grinding segments (10) of the inner grinding ring (12).

3. An angle grinding machine (1) having a grinding disc (6) according to claim 1 or claim 2, with a cover cap (4) for the grinding disc (6), at least one suction removal pipe (2) for ground-away material opening in the cover cap, the mouth opening of the suction removal pipe being disposed above a circular ring described by the holes (5) in the grinding disc (6), wherein the mouth opening (3) of the suction removal pipe (2) and the holes (5) in the grinding disc (6) are of at least approximately equal size.

4. An angle grinding machine (1) according to claim 3 characterised in that the contours, projected on to a flat plane, of the mouth opening (3) and the holes (5) in the grinding disc (6) are approximately coincident.

## Revendications

1. Assiette de meulage (6) formée d'un bord (8) plat, représentant la surface de travail et se prolongeant pour former une cuvette (9) tronconique, qui forme au-dessus de la pièce à usiner un espace d'aspiration, et de segments de meule (10), qui forment une meule annulaire (11, 12), et de trous (5) au travers desquels sont aspirés les débris de meulage, caractérisée en ce que les trous (5) sont situés dans la zone de transition entre le bord plat (8) de l'assiette et la cuvette (9) de l'assiette .

2. Assiette de meulage selon la revendication 1, caractérisée en ce que les segments de meule (10) forment une meule annulaire intérieure et une meule annulaire extérieure (11, 12) et en ce que les trous (5) sont situés entre les segments de meule (10) de la meule annulaire intérieure (12).

3. Meuleuse d'angle (1) formée d'une assiette de meulage (6) selon la revendication 1 ou 2, munie d'une chape (4) couvrant l'assiette de meulage (6), dans laquelle débouche au moins un tube d'aspiration (2) destiné à évacuer les débris de meulage, dont l'orifice se situe au-dessus d'une couronne représentée par les trous (5) dans l'assiette de meulage (6), l'orifice (3) du tube d'aspiration (2) et les trous (5) dans l'assiette de meulage (6) étant au moins approximativement de même dimension.

4. Meuleuse d'angle (1) selon la revendication 3, caractérisée en ce que les contours de l'orifice (3) et des trous (5) dans l'assiette de meulage (6), projetés sur une surface plane, coïncident pratiquement les uns avec les autres.
